# EUROPÄISCHE PATENTSCHRIFT

(11) **EP 0 085 390 B1**
(45) Veröffentlichungstag und Bekanntmachung des Hinweises auf die Patenterteilung: **08.06.1988**
(21) Anmeldenummer: 83100705.9
(22) Anmeldetag: 26.01.1983
(51) Int. Cl.: B65B 11/04

(54) **Verfahren zum Umwickeln eines Packgutstapels mit mehreren Windungen einer Bahn aus Dehnfolie**
Method for wrapping a stack of articles with a plurality of convolutions of a web of extensible material
Procédé pour envelopper une pile d'objets à l'aide de plusieurs enroulements d'une bande de matériau extensible

(30) Priorität: 29.01.1982 DE 3202872
(43) Veröffentlichungstag der Anmeldung: 10.08.1983
(73) Patentinhaber: Sanpack Lagertechnik GmbH, D-2000 Hamburg 26 (DE)
(72) Erfinder: Meyer, Jörg, D-2070 Ahrensburg (DE); Wegner, Dieter, D-2200 Elmshorn (DE); Janssen, Joachim, D-2000 Hamburg 73 (DE); Löwe, Michael, D-2072 Bargteheide (DE); Eichstädt, Hans-Peter, D-2050 Hamburg 80 (DE)
(74) Vertreter: Glawe, Delfs, Moll & Partner

(56) Entgegenhaltungen:
- FR-A- 2 281 275
- GB-A- 2 059 906

## Beschreibung

Die Erfindung bezieht sich auf ein Verfahren zum Umwickeln eines Packgutstapels mit mehreren, insbesondere schraubenförmig gelegten Windungen einer Bahn aus Dehnfolie, die von einer Vorratsrolle über eine zweite Rolle unter einer durch Bremsung der Vorratsrolle erzielten Dehnung auf den Umfang des Packgutstapels geführt wird, wobei die Bahn von der zweiten, angetriebenen Rolle mit einer Umfangsgeschwindigkeit angetrieben wird, die höher ist als die mittlere Umfangsgeschwindigkeit des Packgutstapels.

Bei einem bekannten Verfahren dieser Art (GB-A 2 059 906 und FR-A-2 281 275 ist vorgesehen, daß die Bahn von der Rolle kommend über zwei Walzen geführt wird, von denen die zweite mit größerer Geschwindigkeit als die erste angetrieben wird, wodurch die Bahn zwischen den beiden Walzen gedehnt wird. Die Umfangsgeschwindigkeit der zweiten Walze ist größer als die des Packgutstapels, so daß die Bahn sich zwischen der zweiten Walze und dem Packgutstapel ein wenig zusammenziehen und dadurch entspannen kann zur Verringerung der auf den Packgutstapel ausgeübten Kräfte. Dies ist nur dann sinnvoll, wenn die Bahn zwischen den Walzen sehr stark gedehnt wird. Es hat sich gezeigt, daß diese kräftige Dehnung der Bahn zwischen dem Walzenpaar häufig zu Überbeanspruchung und Bahnriß führt.

Der Erfindung liegt daher die Aufgabe zugrunde, ein Verfahren der eingangs genannten Art zu schaffen, das eine schonende Dehnung der Bahn gestattet.

Die erfindungsgemäße Lösung besteht darin, daß die Dehngeschwindigkeit nicht größer als etwa 100 % pro 0,1 sek. ist, wobei zweckmäßigerweise eine Laufzeit von mindestens 0,1 sek. für die Folie zwischen den sie dehnenden Rollen vorgesehen wird. Die Dehnstrecke zwischen den Rollen sollte nicht kleiner als etwa 15 cm sein. Während man im Stand der Technik bemüht ist, den Quereinsprung (Breitenabnahme) der Bahn während der Dehnung möglichst gering zu halten, indem sie seitlich straff ausgespannt gehalten wird, hat die Erfindung erkannt, daß Folienabrisse in der Dehnstrecke maßgeblich reduziert werden können, wenn man der Bahn einen Quereinsprung von mindestens etwa 10 % gestattet.

Es hat sich gezeigt, daß die Dehnung der Folie in diesem Verfahren wesentlich schonender als bei dem bekannten Verfahren erfolgt. Dies geht zum einen maßgeblich darauf zurück, daß die geringere Dehngeschwindigkeit es dem Material gestattet, örtliche Spannungsspitzen durch Verformung abzubauen, bevor sie die Festigkeit des Materials überschreiten. Zum anderen dürfte auch mitwirken, daß infolge der bei der Lagerung der Vorratsrolle ausgebildeten, starken Haftung der Folienschichten aneinander die Dehnung erst dann beginnt, wenn sich die Folie von der Folienrolle gelöst hat, während sie bei den bekannten Verfahren, bei denen die Dehnung zwischen Dehnwalzen stattfindet, schon dann beginnt, wenn die Folie noch unter Reibung auf der ersten Walze des Walzenpaars aufliegt, so daß zu der Dehnungsbeanspruchung die Reibungsbeanspruchung hinzukommt, was sich insbesondere an Fehlerstellen zerstörend auswirken kann.

Die Erfindung wird im folgenden näher unter Bezugnahme auf die Zeichnung erläutert, die ein Ausführungsbeispiel einer erfindungsgemäßen Maschine in einer Seitenansicht darstellt.

In die Sockelplatte 1 ist ein Drehteller 2 eingelassen, der mit einem nicht dargestellten, ein- und ausschaltbaren Antrieb verbunden ist, der ihm eine Umdrehungsgeschwindigkeit von beispielsweise 10 Umdrehungen pro Minute erteilt.

Auf der Sockelplatte 1 erhebt sich seitlich des Drehtellers 2 und parallel zu dessen Drehachse, also vertikal, der Maschinenständer 3, der die Bedienungs, Steuerungs und Antriebsorgane enthält. Er besitzt eine vertikale Führung 4 für einen Schlitten 5, an welchem in bekannter und daher hier nicht weiter zu erläuternder Weise ein Lager 6 mit verstellbarer Bremse für eine Welle zur Aufnahme einer Vorratsrolle 7 einer Folienbahn fest angeordnet ist. Ferner ist daran über einen Arm 8 die Lageranordnung 9 mit Antriebsmotor 10 für die zweite Rolle 11 angebracht. Diese Teile können an dem Schlitten 5 mittels eines nicht dargestellten Antriebs mit konstanter oder variierender Geschwindigkeit vertikal verfahren werden. Die Welle 7 und die Rolle 11 sind parallel zueinander und zu der Drehachse des Drehtellers 2 in gleicher Höhe in einem solchen Abstand voneinander angeordnet, daß die freie Strecke der Folienbahn zwischen der Vorratsrolle 7 und der Rolle 11 in der Größenordnung von 20 cm liegt. Die Rolle 11 hat eine Umfangsgeschwindigkeit von beispielsweise 60 m pro Minute.

Bei 12 ist ein Packgutstapel auf einer Normpalette 13 angedeutet. Wenn sein Umfang mit demjenigen der Palette übereinstimmt, hat er eine Länge von etwa 4 m. Bei einer Umdrehungsgeschwindigkeit von 10 min-¹ ergibt dies eine Umfangsgeschwindigkeit des Packgutstapels von etwa 40 m pro Minute. Das bedeutet, daß in dem gegebenen Beispiel die Bahnlänge beim Erreichen des Packgutstapels auf etwa 2/3 ihrer gedehnten Länge bei der Rolle 11 zurückgeht, wenn man den Schlupf an der Rolle 11 vernachlässigt. Die Dehnung der Folie zwischen der Vorratsrolle 7 und der zweiten Rolle 11 muß in dem gegebenen Beispiel daher entsprechend höher liegen. Dies erreicht man leicht durch probierende Einstellung der Bremse 6. Von dieser Bremseneinstellung hängt bei einem gegebenen Verhältnis der Umfangsgeschwindigkeit des Packgutstapels 12 und der Rolle 11 auch die Spannung ab, die in der auf den Packgutstapel auflaufenden Folienbahn noch enthalten ist. Das Beidienungspersonal stellt sie nach praktischer Erfahrung so ein, daß sie niedrig genug ist, um eine Beschädigung der Folie an Kanten und Ecken des Packgutstapels auszuschließen, beispielsweise in der Größenordnung von 30 N bei einer Bahnbreite von etwa 0,5 m. Würde man denselben Dehnungsgrad, mit dem die Folie dann auf den Packgutstapel aufläuft, ausschließlich durch den Zug des Packgutstapels erzielen wollen, so würde diese Kraft etwa fünfmal höher sein. Auch bei der eingangs erläuterten bekannten Maschine, bei der der aus einem Rollenpaar bestehende Dehnmechanismus durch den vom Packgutstapel verursachten Bahnenzug angetrieben wird, ist diese Kraft mindestens dreimal so groß.

Die Erfindung gestattet es daher, auch Packgut mit extrem geringem Gewicht oder extrem schwieriger Oberfläche (beispielsweise spitz vorstehende Schrauben) ohne Schaden für das Packgut oder die Bahn zu umwickeln. Gleichwohl wird eine Verpackung mit hoher Packspannung erreicht, weil die in der Folie noch beim Auflaufen auf das Packgut enthaltene Dehnung sich allmählich zu setzen versucht und dadurch in der Folie eine entsprechend hohe Spannung aufgebaut wird.

In der Zeichnung ist angedeutet, daß die Dehnung der Folienbahn 14 zwischen der Vorratsrolle 7 und der zweiten Rolle 11 mit einer Breitenverringerung (Quereinsprung) verbunden ist. Dieser Einsprung entlastet das Material vornehmlich in seinem Randbereich. Dadurch werden Einrisse verhütet, die andernfalls vom Bahnrand ausgehen könnten.

Die Maschine arbeitet folgendermaßen. Nachdem eine Palette 13 mit Packgutstapel 12 auf den Drehteller 2 aufgesetzt wurde, wird zunächst das vorlaufende Ende der Folienbahn leicht am Packgutstapel befestigt, beispielsweise in dem man es in den Spalt zwischen zwei Paketen einzieht. Dabei befindet sich der Schlitten 5 in seiner niedrigsten Stellung mit der Vorratsrolle in der Höhe der Palette und der niedrigsten Packschicht. Man läßt dann den Drehteller 2 anlaufen, wobei die Bremse 6 noch nicht oder nur schwach eingeschaltet ist, damit sich zunächst eine Folienwindung ohne wesentliche Spannung um den Packgutstapel legen kann. Danach setzt die Funktion der Bremse allmählich ein. Damit beginnt die Dehnung des Folienbereichs 14 zwischen der Vorratsrolle 7 und der Rolle 11. Mit fortschreitender Umwicklung des Packgutstapels wird der Schlitten an der Führung 4 hochgefahren, so daß sich die Bahnwindungen auf der Oberfläche des Packgutstapels schraubenförmig mit geringer Überlappung nebeneinander legen.

Wenn die Wicklungen das obere Ende des Stapels erreicht haben, wird die Bewegung des Schlittens 5 bei fortdauernder Drehung des Drehtellers 2 umgekehrt und der Wickelprozeß fortgesetzt, bis sich der Schlitten 5 wieder in seiner untersten Lage befindet. Danach wird die Bahn mit nicht dargestellten Mitteln abgeschnitten und das Bahnende in geeigneter Weise befestigt. Die mit geringer Spannung auf dem Packgutstapel aufgebrachte Folie versucht, sich im weiteren Zeitverlauf unter dem Einfluß der ihr innewohnenden Dehnung zusammenzuziehen und wird daran durch die Umfangslänge des Packguts gehindert. Sie entwickelt daher eine ihrer Dehnung entsprechende Spannung, die als Packspannung wirksam wird.

Die Laufzeit zwischen der Vorratsrolle und der angetriebenen Rolle soll mindestens 0,1 und besser mindestens 0,2 Sekunden sein. In dem angegebenen Beispiel liegt sie um 0,3 Sekunden. Die Dehnungsgeschwindigkeit soll nicht größer als 100 % pro 0,1 Sekunden, vorzugsweise nicht größer als 100 % pro 0,2 Sekunden sein. Die Zugkraft in einer ursprünglich 0,5 m breiten Bahn zwischen Packgutstapel und angetriebener Rolle soll im allgemeinen zwischen 20 und 100 N liegen.

## Patentansprüche

1. Verfahren zum Umwickeln eines Packgutstapels mit mehreren, insbesondere schraubenförmig gelegten Windungen einer Bahn aus Dehnfolie, die von einer Vorratsrolle (7) über eine zweite Rolle (11) unter einer durch Bremsung der Vorratsrolle (7) erzielten Dehnung auf den Umfang des Packgutstapels (12) geführt wird, wobei die Bahn von der zweiten, angetriebenen Rolle (11) mit einer Umfangsgeschwindigkeit angetrieben wird, die höher ist als die mittlere Umfangsgeschwindigkeit des Packgutstapels, dadurch gekennzeichnet, daß die Dehngeschwindigkeit der Folie zwischen der Vorratsrolle (7) und der zweiten Rolle (11) nicht größer ist als etwa 100 % pro 0,1 sek.

2. Verfahren nach Anspruch 1, dadurch gekennzeichnet, daß die Laufzeit der Folie zwischen der Vorratsrolle (7) und der zweiten Rolle (11) mindestens etwa 0,1 sek. ist.

3. Verfahren nach Anspruch 1 oder 2, dadurch gekennzeichnet, daß die Strecke des Folienwegs zwischen der Vorratsrolle (7) und der zweiten Rolle (11) nicht kleiner als etwa 15 cm ist.

4. Verfahren nach einem der Ansprüche 1 bis 3, dadurch gekennzeichnet, daß der Bahn während der Dehnung ein Quereinsprung von mindestens etwa 10 % gestattet wird.

## Revendications

1. Procédé pour envelopper une pile de ballots avec plusieurs enroulements d'une bande continue de feuille extensible, posés en particulier en forme d'hélice, bande qui, à partir d'un rouleau d'alimentation (7), est guidée sur la périphérie de la pile de ballots (12) en passant sur un second rouleau (11) et en subissant une extension produite par freinage du rouleau d'alimentation (7), la bande continue étant entraînée par le second rouleau commandé (11) à une vitesse circonférentielle qui est plus élevée que la vitesse circonférentielle moyenne de la pile de ballots, caractérisé en ce que la vitesse d'étirage de la feuille entre le rouleau d'alimentation (7) et le second rouleau (11) ne dépasse pas 100 %/0,1 s environ.

2. Procède selon la revendication 1, caractérisé en ce que la durée de parcours de la feuille entre le rouleau d'alimentation (7) et le second rouleau (11) est d'au moins 0,1 s environ.

3. Procédé selon la revendication 1 ou 2, caractérisé en ce que la distance parcourue par la feuille entre le rouleau d'alimentation (7) et le second rouleau (11) n'est pas inférieure à 15 cm environ.

4. Procédé selon l'une quelconque des revendications 1 à 3, caractérisé en ce que la latitude d'une contraction transversale d'au moins 10 % environ est laissée à la bande continue pendant son étirage.

## Claims

1. A method of wrapping a stack of articles with a plurality of convolutions, in particular applied in the form of a coil, of a web of extensible sheeting, which is directed on to the periphery of the stack of articles (12) from a supply roll (7) via a second roll (11) whilst being stretched as a result of retardation of the supply roll (7), wherein the web is driven by the second, driven roll (11) at a peripheral speed which is higher than the average peripheral speed of the stack of articles, characterised in that the rate of stretch of the sheeting between the supply roll (7) and the second roll (11) is not greater than approximately 100 % per 0.1 sec.

2. A method according to claim 1, characterised in that the transit time of the sheeting between the supply roll (7) and the second roll (11) is at least approximately 0.1 sec.

3. A method according to claim 1 or 2, characterised in that the distance along the sheeting path between the supply roll (7) and the second roll (11) is not less than approximately 15 cm.

4. A method according to any one of claims 1 to 3, characterised in that during stretching the web has a transverse contraction of at least approximately 10 %.
